# EUROPÄISCHE PATENTSCHRIFT

(11) **EP 0 210 239 B1**
(45) Veröffentlichungstag und Bekanntmachung des Hinweises auf die Patenterteilung: **11.10.1989**
(21) Anmeldenummer: 86901056.1
(22) Anmeldetag: 24.01.1986
(51) Int. Cl.: E04G 11/06

(54) **SEGMENTSCHALUNG FÜR RUNDBAUTEN**
SEGMENTED SHUTTERING FOR CIRCULAR CONSTRUCTIONS
COFFRAGE SEGMENTE POUR CONSTRUCTIONS CIRCULAIRES

(30) Priorität: 24.01.1985 AT 190/85
(43) Veröffentlichungstag der Anmeldung: 04.02.1987
(73) Patentinhaber: Jugo-Import-Export-Anstalt, FL-9493 Mauren (LI)
(72) Erfinder: HEINZLE, Otto, CH-9463 Montlingen (CH)
(74) Vertreter: Hefel, Herbert, Dipl.-Ing.
(86) Internationale Anmeldenummer: EP8600028
(87) Internationale Veröffentlichungsnummer: WO8604378

(56) Entgegenhaltungen:
- WO-A-84/00189
- DE-A- 1 784 289
- FR-A- 412 798
- FR-A- 1 011 770
- GB-A- 150 988
- GB-A- 1 520 259

## Beschreibung

Die Erfindung bezieht sich auf eine Segmentschalung für Rundbauten, mit einem Gerüst aus Stehern und Läufern und mit punktweise am Gerüst befestigten Schalplatten, wobei gerade Läuferabschnitte in einem Polygonzug in gegenseitiger Winkellage zur Bildung der Läufer aneinander anschließen und die Winkellage zwischen den einzelnen Läuferabschnitten verstellbar ist, und wobei die Schalplatten eine zumindest annähernd kontinuierliche Krümmung aufweisen.

Insbesondere bei Rundbauten mit sehr großem Durchmsser wird nicht die gesamte Wand auf einmal geschalt, sondern es werden Wandabschnitte, sogenannte Segmente, geschalt und anschließend ausbetoniert. Nach erfolgter Betonierung eines derartigen Wandabschnittes wird die Schalung versetzt und ein angrenzender Wandabschnitt betoniert.

Bei einer Segmentschalung (WO 84/00189) sind die geraden Abschnitte der Läufer gegeneinander winkelverstellbar, so daß die aufeinanderfolgenden Läuferabschnitte einen Polygonzug bilden. Die Schalplatten sind mit Abstand von diesen Läufern angeordnet, wobei zwischen den Schalplatten und den Läufern Steher eingesetzt sind. Die Schalplatten selbst sind an diesen Stehern befestigt. Läufer und Steher liegen also in horizontaler Richtung gesehen versetzt zueinander, so daß die Schalplatten nur an den Stehern zur Anlage kommen können. Es muß daher eine in sich stabile, praktisch kaum verbiegbare Schalhaut eingesetzt werden oder es müssen eine Vielzahl von Querriegeln eingesetzt werden, die den Bereich der Schalhaut zwischen den einzelnen Stehern abstützen.

Schalsegmente dieser Art können zwar aufgrund der Ausgestaltung der Läufer als Gelenkriegel verschiedenen Gebäudedurchmessern angepaßt werden, jedoch muß bei einer Änderung des Krümmungsradius die Schalhaut vollständig von den Stehern getrennt werden. Weiters müßten in vielen Fällen die Steher der Innen- und der Außenschalung zueinander neu ausgerichtet werden.

Bei einer weiteren bekannten Ausführung (FR-A 412 798) sind Läufer vorgesehen, welche entlang des oberen und unteren Schalungsrandes geführt sind, wobei diese Läufer der kontinuierlichen Krümmung der Schalungsplatten entsprechend angepaßt sind. Für diese Läufer sind Holzleisten vorgesehen, die an der jeweils bei der Krümmung außen liegenden Seite eine Reihe von Einschnitten aufweisen, damit diese Holzleiste entsprechend gebogen werden kann. An der Außenseite, also der Schalplatte abgewandt, ist ein Metallband vorgesehen, wobei nach dem Einrichten der gewünschten Krümmung die Schalplatten, der dazwischenliegende Holzläufer und das außenliegende Metallband miteinander verschraubt werden, so daß dadurch eine stabile Krümmung durch den mehrschichtigen Aufbau erzielt wird. Damit eine Veränderung des Krümmungsradius möglich ist, sind die Bohrungen an dem äußeren Metallband als Längsschlitze ausgebildet, um dadurch in einem gewissen Bereich eine Krümmungsänderung durchführen zu können.

Es erfolgt hier also eine kontinuierliche Verbindung mit geringen Abständen zwischen den Schalplatten, einem anliegenden, durchgehend gekrümmten Läufer und einem außenliegenden Metallband. Es müssen hier also eine Vielzahl von Schrauben gelöst und wieder angezogen werden, wenn eine Änderung des Durchmessers der Schalung erzielt werden soll. Bei dieser bekannten Ausführung sind auch keine Steher zwischen den Läufern angeordnet, sondern es sind lediglich an den vertikalen Seitenränden der einzelnen Schalplatten L-förmige Profile befestigt, um die Seitenränder aufeinanderfolgender Schalplatten gegenseitig verbinden zu können. Eine Abstützung der Schalplatten in horizontaler Richtung erfolgt hier also nur durch die Läufer, welche zusätzlich durch einen zweiten, mit Abstand koaxial dazu liegenden Läufer abgestützt werden müssen. Dies deshalb, weil die hier vorgesehenen, direkt an den Schalplatten anliegenden Läufer praktisch Teil der Schalplatten sind und nicht als Schalungsgerüst dienen können.

Aufgabe der Erfindung ist es, eine Segmentschalung der eingangs erwähnten Art für Rundbauten mit sehr großem Durchmesser zu schaffen, bei der Krümmungsradius geändert werden kann, ohne daß die Schalplatten der Schalhaut von dem sie tragenden Gerüst, d. h. von Läufern oder Stehern, abmontiert werden müssen. Dies soll sowohl bei einer Außen- als auch bei einer Innenschalung möglich sein.

Dies wird erfindungsgemäß dadurch erreicht, daß die Schalplatten unmittelbar an dem von Läufern und zwischen diesen Läufern angeordneten Stehern gebildeten Gerüst anliegen, daß die Steher bei einer Innenschalung an den Knickstellen der Läufer und bei einer Außenschalung mittig zwischen den Knickstellen der Läufer angeordnet sind, und daß die Schaltafeln an den Stehern befestigt sind, welche horizontale Schlitze aufweisen, durch die Befestigungsschrauben od. dgl. ragen.

Durch die erfindungsgemäße Ausbildung der Segmentschalung wird das Anpassen an verschiedene Gebäudedurchmesser wesentlich beschleunigt und erleichtert.

Zum Unterschied von herkömmlichen Segmentschalungen, bei denen die Steher und die Läufer seitlich aneinanderanliegen, wobei im allgemeinen die Steher zwischen den Läufern und der Schalhaut angeordnet sind, ist bei einem Ausführungsbeispiel der Erfindung vorgesehen, daß die Steher zwischen den Läufern angeordnet und mit diesen, vorzugsweise durch Schweißung, verbunden sind.

Die Steher kommen sowohl bei der Innenschalung als auch bei der Außenschalung jeweils infolge der geraden Abschnitte der Läufer und der Krümmung der Schalplatten direkt an den Schalungsoberflächen zur Anlage. Das aus den Stehern und Läufern gebildete Gerüst ist nach gegenseitiger Verriegelung der Läuferabschnitte in den erforderlichen Winkel in sich steif. In diesen Stehern erfolgt die Befestigung in horizontalen Schlitzen mittels der Befestigungsbolzen.

Die in der Länge entstehenden Differenzen bei der Schalhaut können durch Zugeben oder Herausnehmen von Zulagen ausgeglichen werden, wobei. die Zulagen zwischen der Schalhaut oder zwischen den Stehern angebracht werden können.

Die Schaltafeln sind vorteilhaft aus mehrfach verleimtem Holz gefertigt und vorzugsweise mit Blech verkleidet, da mit derartigen Schaltafeln eine durchgehende Krümmung erzielt werden kann und diese auch die notwendige Steifigkeit aufweisen, so daß sie nur stellenweise an den Läufern anliegen müssen.

Vorteilhaft ist weiters vorgesehen, daß die Läufer und Steher einen geschlossenen Rahmen bilden, der mehren Schalplatten trägt und mit einem gleichartigen Rahmen verbindbar ist.

Nachfolgend wird ein Ausführungsbeispiel anhand der Figuren der beiliegenden Zeichnungen eingehend beschrieben, ohne daß die Erfindung darauf eingeschränkt sein soll. Es zeigen :
Fig. 1 eine schematische Darstellung einer erfindungsgemäßen Segmentschalung ;
Fig. 2 einen Horizontalschnitt durch die Segmentschalung ;
Fig. 3 einen Vertikalschnitt ;
Fig. 4 ebenfalls einen Vertikalschnitt im Anschlußbereich zweier aufeinanderstehender Schalungsringe ;
Fig. 5 einen vergrößerten Ausschnitt aus der Fig. 2.

Wie aus Fig. 1 ersichtlich, können verschiedene Segmentschalungen 1 zu einem Großsegment 2 zusammengesetzt werden. In der Fig. 1 ist mit 3 ein bereits betonierter Betonabschnitt bezeichnet.

Jede Segmentschalung 1 weist einen geschlossenen Rahmen 4 auf, der von Läufern 5 und Stehern 6 gebildet wird.

Während die Läufer 5 durchgehend ausgeführt sind, werden die Steher 6 von Steherabschnitten 6' gebildet, die jeweils zwischen zwei Läufern 5 angeordnet und mit diesen verbunden, vorzugsweise verschweißt sind.

Die Läufer 5 werden von Profileisen gebildet. Im Ausführungsbeispiel sind es U-Profile. Die Profileisen sind an ihren Knickstellen 8 mit Schlitzen 7 versehen, wobei der der Schalung zugewandte Flansch 9 des Profiles nicht geschnitten ist. Beim gegenüberliegenden Flansch 9' sind an den Knickstellen 8 Laschen 10 od. dgl. vorgesehen, die aneinander angrenzenden Abschnitte des Flansches 9' miteinander verbinden. Die Laschen 10 sind beispielsweise mit Langlöchern versehen, durch die Befestigungsschrauben 11 ragen. Der Krümmungsverlauf der Läufer 5 kann somit einfach dadurch verstellt werden, daß die Befestigungsschrauben 11 an den Knickstellen gelockert werden, worauf die Läufer 5 an den Knickstellen 8 verbogen und dem gewünschten Krümmungsverlauf angepaßt werden. Anschließend werden die Klemmschrauben 11 wieder angezogen.

Die Schalplatten 12 liegen, wie aus den Fig. 2. und 3 ersichtlich, unmittelbar an den Läufern 5 und an den Stehern 6 an.

Die Läufer 5 weisen einen polygonalen Verlauf auf, die Schalplatten 12 jedoch eine druchgehende Krümmung, so daß es jeweils zu freien Bereichen 13 zwischen den Läufern 5 und den Schalplatten 12 kommt.

Die Schalplatten 12 sind aus mehrfach verleimtem Holz gefertigt und können an der Betonseite mit Blech verkleidet sein. Diese Schalplatten 12 lassen sich einerseits leicht verbiegen und weisen andererseits ausreichende Steifigkeit und Spannungseigenschaften auf, um nicht vom frisch eingefüllten Beton so an die Läufer 5 gedrängt zu werden, daß es zu einem polygonalen Verlauf der Schalfläche käme.

Wie aus der Fig. 2 ersichtlich, sind die Steher 6 bei der Innenschalung an den Knickstellen 8 angeordnet, jedoch jeweils nur mit einem Läuferabschnitt 5' verschweißt. Die Steher 6 der Außenschalung sind mittig zwischen den Knickstellen 8 angeordnet. Die Schalplatten 12 sind unmittelbar an den Stehern 6 befestigt, und zwar weisen diese Steher 6 horizontal verlaufende Langlöcher auf, durch die Befestigungsschrauben der Schalplatten 12 ragen. Diese Befestigungsschrauben können innerhalb der Langlöcher verschoben werden, so daß die Schalplatten 12 bei der Veränderung der Krümmung der Läufer 5 nicht von den Stehern 6 abmontiert werden müssen.

Wie aus der Fig. 4 ersichtlich ist, sind an den Läufern 5 Spannbacken 14 mittels Klemmschrauben 15 und Klemmbacken 16 gehalten. In den Spannbacken 14 sind die Durchbindestäbe 25 verankert. Die Durchbindestänbe 25 sind dabei in Muttern 26 eingeschraubt, wobei die Mutter 26 an einer Seite, beispielsweise bei der Innenschalung, an dem Spannbacken 14 lösbar befestigt sein kann und so praktisch ein Innengewinde des jeweiligen Spannbackens 14 bildet. Das Einsetzen und Verschrauben der Durchbindestäbe 25 kann daher von einer Seite der Schalung aus erfolgen. Die Durchbindestäbe 25 werden im Ausführungsbeispiel nach der Fig. 4 von rechts durch die Schalung durchgeschoben und in die linke, mit der Spannbacke 14 verbundene Mutter 26 eingeschraubt. Anschließend wird die rechte Mutter 26 aufgeschraubt. Wie aus der Fig. 3 ersichtlich ist, weisen die Läufer 5, die jeweils an den Rändern der Schalplatten 12 angeordnet sind, ineinandergreifende Vorsprünge 17 auf. Es kann somit leicht ein Schalungsring auf den anderen aufgesetzt werden, wobei er sich selbsttätig zentriert. Dies erleichtert das Klettern der Schalung.

Im Ausführungsbeispiel werden die Steherabachnitte 6' von Vierkantrohren gebildet, es könnten jedoch ebenso I-Profile oder U-Profile eingesetzt werden.

Mit der . erfindungsgemäßen Segmentschalung wird vorteilhaft so betoniert, daß ein Großsegment 2 beispielsweise bei der Innenschalung aufgebaut wird. Bei der Außenschalung wird ein Ringabschnitt mit einer Höhe von vorzugsweise 1,5 m aufgestellt und mit der Innenschalung mittels der Durchbindestäbe 25 verbunden. Vorher kann noch die Armierung in voller Höhe eingebracht werden.

Anschließend wird der verschalte Abschnitt mit Beton ausgefüllt und verdichtet. Dann kann ein zweiter Ringabschnitt an der Außenschalung auf den vorhergehenden aufgesetzt werden. Dieser Ringabschnitt wird wiederum mit der Innenschalung verbunden und der Betoniervorgang wiederholt sich. Beim Aufsetzen der Ringabschnitte zeigt sich der Vorteil der Vorsprünge 17, da die Läufer 5 und damit die Schalplatten 12 benachbarter Ringabschnitte selbsttätig zueinander ausgerichtet werden.

Die aneinanderliegenden Läufer 5 benachbarter Ringabschnitte bzw. Schalplatten 12 werden vorteilhaft durch Zapfen-Keilverbindungen 18 miteinander verbunden.

Die erfindungsgemäße Segmentschalung ermöglicht ein sehr schnelles Aneinandersetzen einzelner Segmentschalungen 1 und somit ein rasches Klettern der Schalung, so daß mit dem vorher beschriebenen Verfahren gearbeitet werden kann. Ebenso ermöglicht es die erfindungsgemäße Ausführung der Segmentschalung, diese rasch an verschieden große Durchmesser von Rundbauten anzupassen.

## Patentansprüche

1. Segmentschalung für Rundbauten, mit einem Gerüst aus Stehern (6) und Läufern (5) und mit punktweise am Gerüst befestigten Schalplatten (12), wobei gerade Läuferabschnitte (5') in einem Polygonzug in gegenseitiger Winkellage zur Bildung der Läufer (5) aneinander anschließen und die Winkellage zwischen den einzelnen Läuferabschnitten (5') verstellbar ist, und wobei die Schalplatten (12) eine zumindest annähernd kontinuierliche Krümmung aufweisen, dadurch gekennzeichnet, daß die Schalplatten (12) unmittelbar an dem von Läufern (5) und zwischen diesen Läufern (5) angeordneten Stehern (6) gebildeten Gerüst anliegen, daß die Steher (6) bei einer Innenschalung an den Knickstellen (8) der Läufer (5) und bei einer Außenschalung mittig zwischen den Knickstellen (8) der Läufer (5) angeordnet sind, und daß die Schaltafeln (12) an den Stehern (6) befestigt sind, welche horizontale Schlitze aufweisen, durch die Befestigungsschrauben oder dgl. ragen.

2. Segmentschalung nach Anspruch 1, dadurch gekennzeichnet, daß die Schaltafeln (12) aus mehrfach verleimtem Holz gefertigt und vorzugsweise mit Blech verkleidet sind.

3. Segmentschalung nach Anspruch 1, dadurch gekennzeichnet, daß die Läufer (5) und die Steher (6) einen geschlossenen Rahmen bilden, der mehrere Schalplatten (12) trägt und mit einem gleichartigen Rahmen verbindbar ist.

## Claims

1. Segmented shuttering for circular constructions, with a framework consisting of standing members (6) and extending members (5) and with shuttering plates (12) which are fastened on the framework point-by-point, wherein straight extending-member sections (5') are coupled together in a polygonal line at mutually angular positions, for the formation of the extending members (5), and the angular position between the individual sections (5') of the extending members is adjustable, and wherein the shuttering plates (12) have a curvature which is at least approximately continuous, characterised in that the shuttering plates (12) lie directly against the framework which is formed by extending members (5) and standing members (6) arranged between these extending members (5), in that the standing members (6) are arranged in an inner shuttering at the places of curvature (8) of the extending members (5) and in an outer shuttering, are arranged in the middle between the places of curvature (8) of the extending members (5), and in that the shuttering panels (12) are fastened on the standing members (6), which have horizontal slots through which the fastening-screws, or the like, project.

2. Segmented shuttering according to Claim 1, characterised in that the shuttering panels (12) are manufactured from wood which has been glued several times, and are preferably cladded with sheet metal.

3. Segmented, shuttering according to Claim 1, characterised in that the extending members (5) and the standing members (6) form a closed frame which carries several shuttering plates (12) and is connectable with a similar frame.

## Revendications

1. Coffrage segmenté pour constructions circulaires, avec une armature de longerons (6) et d'entretoises (5) et des plaques de coffrage (12) fixées par points à l'armature, des segments droits d'entretoise (5') sont reliés de manière polygonale en faisant un angle l'un par rapport à l'autre pour former l'entretoise (5) et la position angulaire des segments individuels d'entretoise (51) est réglable, tes plaques de coffrage (12) présentant une courbure au moins approximativement continue, caractérisé en ce que les plaques de coffrage (12) reposent directement sur l'armature formée par les entretoises (5) et les longerons (6) disposés entre ces entretoises, que les longerons (6) pour un coffrage interne sont placés aux articulations (8) des entretoises (5) et pour un coffrage externe, ils sont placés au milieu entre les articulations (8) des entretoises (5), et que les plaques de coffrage (12) sont fixées aux longerons (6), qui présentent des fentes horizontales, dans lesquelles passent des vis de fixation ou analogues.

2. Coffrage segmenté selon la revendication 1, caractérisé en ce que les plaques de coffrage (12) sont réalisées en bois lamellé collé et sont revêtues de préférence de tôle.

3. Coffrage segmenté selon la revendication 1, caractérisé en ce que les entretoises (5) et les longerons (6) forment un cadre fermé, qui porte plusieurs plaques de coffrage (12), qui peut être relié à un cadre du même type.
